# EUROPÄISCHE PATENTSCHRIFT

(11) **EP 1 482 242 B1**
(45) Veröffentlichungstag und Bekanntmachung des Hinweises auf die Patenterteilung: **26.01.2011**
(21) Anmeldenummer: 04006109.5
(22) Anmeldetag: 15.03.2004
(51) Int. Cl.: F23D 3/40

(54) **Brennkammeranordnung**
Combustion Chamber Arrangement
Disposition d'une chambre de combustion

(30) Priorität: 26.05.2003 DE 10323899
(43) Veröffentlichungstag der Anmeldung: 01.12.2004
(73) Patentinhaber: J. Eberspächer GmbH & Co. KG, 73730 Esslingen (DE)
(72) Erfinder: Schlecht, Patric, 73760 Ostfildern (DE)
(74) Vertreter: Ruttensperger, Bernhard

(56) Entgegenhaltungen:
- DE-A- 10 130 638
- DE-A- 19 507 556
- DE-A- 19 717 544
- US-A- 5 197 871

## Beschreibung

Die vorliegende Erfindung betrifft eine Brennkammeranordnung, insbesondere für ein Fahrzeugheizgerät, umfassend ein Brennkammergehäuse mit einer Außenwandung und einer Bodenwandung, wobei in der Bodenwandung ein Verbrennungsluftzuführbereich zum Zuführen von Verbrennungsluft in eine in dem Brennkammergehäuse gebildete Brennkammer vorgesehen ist, wie sie im Oberbegriff des Anspruchs 1 definiert ist.

Bei Heizgeräten, insbesondere bei Fahrzeugheizgeräten, ist die in eine Brennkammer eingespeiste Verbrennungsluft im Allgemeinen die Umgebungsluft, so dass beim Einspeisen in die Brennkammer diese Verbrennungsluft im Allgemeinen auch Umgebungstemperatur aufweist. Dies bedeutet, dass in Phasen, in weichen derartige Heizgeräte beispielsweise als Standheizung oder als Zuheizer aktiviert werden, vergleichsweise niedrige Außentemperaturen vorherrschen und somit auch die in die Brennkammer eingespeiste Verbrennungsluft eine vergleichsweise niedrige Temperatur aufweist. Da im Allgemeinen die Verbrennungsluft axial, d.h. in der Richtung der Längsmittenachse einer Brennkammer bzw. eines Flammrohrs auf das Brennkammergehäuse zu gefördert wird, tritt diese zunächst in Kontakt mit der Bodenwandung des Brennkammergehäuses bzw. einem Bereich dieser Bodenwandung. Dies führt dazu, dass diese Bodenwandung vergleichsweise stark gekühlt wird. Infolgedessen wird auch an der Innenseite des Brennkammergehäuses in diesem von außen vergleichsweise stark gekühlten Bereichen eine niedrigere Temperatur vorherrschen, als in anderen Bereich. Dies wiederum kann eine entsprechend ungleichförmige Temperaturverteilung in der Brennkammer selbst zur Folge haben, welche Temperaturungleichförmigkeiten zu verstärkten Ablagerungen von Verbrennungsrückständen in der Brennkammer selbst führen können.

Eine Brennkammeranordnung gemäß dem Oberbegriff des Anspruchs 1 ist aus der US 5 197 871 A bekannt. Bei dieser bekannten Brennkammeranordnung geht von der Bodenwandung ein stutzenförmiger Ansatz aus, durch welchen die zur Verbrennung erforderliche Luft in eine in einem Brennkammergehäuse gebildete Brennkammer geleitet wird. In Abstand zur Bodenwandung ist ein ringscheibenförmiger poröser Brennstoffabsorbierkörper getragen. In diesen wird über eine Brennstoffzuführleitung flüssiger Brennstoff eingeleitet. Der Brennstoffabsorbierkörper ist in einem schalenförmigen Gehäuse aufgenommen, das den Brennstoffabsorbierkörper nach radial außen und in Richtung von der Bodenwandung weg umschließt. In Richtung zur Bodenwandung hin ist der Brennstoffabsorbierkörper nicht überdeckt. In seinem zentralen Bereich trägt der Brennstoffabsorbierkörper bzw. das diesen umgebende schalenartige Gehäuse einen zylindrischen Ansatz mit einer Mehrzahl von in einer Umfangswandung vorgesehenen Öffnungen. In diesen zylindirschen Ansatz strömt die über den Ansatz in der Bodenwandung zugeleitete Verbrennungsluft ein und gelangt durch die Öffnung nach radial außen in die Brennkammer.

Die DE 1 97 1 7 544 A offenbart eine Brennkammeranordnung mit einem mit einer Umfangswandung und einer Bodenwandung ausgebildeten Brennkammergehäuse. Von der Bodenwandung geht ein stutzenförmiger Verbrennungsluftzuführbereich aus. Die Bodenwandung ist überdeckt mit einer mehrlagigen Auskleidung. Diese umfasst der Brennkammer zugewandt ein mehrschichtiges Verdampfervlies und zwischen diesem mehrschichtigen Verdampfervlies und der Bodenwandung eine Metallfilzschicht.

Die DE 195 07 556 A offenbart eine Brennkammeranordnung mit einem eine Brennkammer umschließenden Brennkammergehäuse. Von einer Bodenwandung des Brennkammergehäuses geht ein zylindrischer Verbrennungsluftzuführbereich aus. Die Bodenwandung und ein Bereich der Umfangswandung des Brennkammergehäuses sind mit einer porösen Auskleidung bedeckt.

Es ist die Aufgabe der vorliegenden Erfindung, eine Brennkammernanordnung bereitzustellen, bei welcher eine gleichmäßige Temperaturverteilung in einer daran gebildeten Brennkammer vorgesehen werden kann.

Erfindungsgemäß wird diese Aufgabe gelöst durch eine Brennkammeranordnung, insbesondere für ein Fahrzeugheizgerät, umfassend ein Brennkammergehäuse miteiner Außenwandung und einer Bodenwandung, wobei in der Bodenwandung ein Verbrennungsluftzuführbereich zum Zuführen von Verbrennungsluft in eine in dem Brennkammergehäuse gebildete Brennkammer vorgesehen ist, wobei in dem Brennkammergehäuse ein Begrenzungselement vorgesehen ist, das einen zur Verbrennung wirksamen Bereich der Brennkammer in Abstand zur Bodenwandung begrenzt. An einer der Brennkammer zugewandten Seite der Außenwandung des Brennkammergehäuses ist ein poröses Verdampfermedium vorgesehen.

Bei der erfindungsgemäßen Brennkammeranordnung endet also durch das Vorsehen des Begrenzungselements derjenige Bereich der im Brennkammergehäuse gebildeten Brennkammer, in dem eine Verbrennung ablaufen kann und der somit effektiv für die Verbrennung genutzt wird, bereits in Abstand zur Bodenwandung. Die Folge davon ist, dass zwischen denjenigem Bereich, in welchem Verbrennung abläuft, und der von außen vergleichsweise stark gekühlten Bodenwandung ein reduzierter Wärmeübertragungskontakt vorgesehen ist und somit das Temperaturniveau in der Brennkammer bzw. demjenigen Bereich derselben, in dem Verbrennung abläuft, wesentlich gleichförmiger ist. Durch das an der Innenseite der Außenwandung vorgesehene poröse Verdampfermedium wird einerseits eine sehr gleichmäßige Verteilung des zunächst flüssigen Brennstoffs über den gesamten Umfang der Brennkammer erlangt, andererseits wird eine große Abdampfungsfläche mit entsprechend gleichförmiger Abdampfung des Brennstoffs in die Brennkammer gewährleistet.

Um diesen durch das erfindungsgemäß vorzusehende Begrenzungselement eingeführtren Isolationseffekt noch weiter verbessern zu können, wird vorgeschlagen, dass zwischen dem Begrenzungselement und der Bodenwandung ein Zwischenraum vorgesehen ist. Der zwischen dem Begrenzungselement und der Bodenwandung gebildete Zwischenraum bildet also eine Isolationsschicht, die einen noch weiter verminderten Wärmeübertrag von der Brennkammer bzw. der darin ablaufenden Verbrennung auf das Brennkammergehäuse in diesem Bereich bewirkt.

Dabei kann zur weiteren Verbesserung der Isolationswirkung vorgesehen sein, dass der Zwischenraum in Verbindung mit dem zur Verbrennung wirksamen Bereich der Brennkammer steht. Somit ist das in dem Zwischenraum vorhandene gasförmige Medium bereits auf einer etwas erhöhten Temperatur, was insbesondere den Wärmefluss vom effektiven Bereich der Brennkammer zu dem Zwischenraum weiter mindert.

Bei einer besonders bevorzugten Ausgestaltungsform der erfindungsgemäßen Brennkammeranordnung kann vorgesehen sein, dass von der Bodenwandung ein Verbrennungslufteintrittsabschnitt ausgeht und dass das Begrenzungselement an dem Verbrennungslufteintrittsabschnitt getragen ist.

Um bei einer derartigen Anordnung die vorangehend angesprochene Verbindung zwischen dem Zwischenraum einerseits und dem wirksamen Bereich der Brennkammer andererseits erhalten zu können, wird weiter vorgeschlagen, dass zwischen einem Außenumfangsbereich des Begrenzungselements und der Außenwandung des Brennkammergehäuses wenigstens bereichsweise ein Abstand vorgesehen ist.

Weiter wird vorgeschlagen, dass zwischen einem Außenumfangsbereich des Begrenzungselements und dem porösen Verdampfermedium wenigstens bereichsweise ein Abstand vorgesehen ist.

Die vorliegende Erfindung betrifft ferner ein Heizgerät, insbesondere für Fahrzeuge, umfassend eine erfindungsgemäße Brennkammeranordnung und ein Verbrennungsluftgebläse, welches Verbrennungsluft in Richtung auf die Bodenwandung des Brennkammergehäuses zu und durch den Verbrennungslufteintrittsbereich desselben hindurch in die Brennkammer fördert.

Die vorliegende Erfindung wird nachfolgend mit Bezug auf die beiliegende Figur detailliert beschrieben, welche eine Längsschnittansicht einer erfindungsgemäßen Brennkammeranordnung darstellt.

Die Brennkammeranordnung 10 umfasst ein im Wesentlichen topfartig ausgestaltetes Brennkammergehäuse 12 mit einer im Wesentlichen zylindrischen bzw. ringförmigen Außenwandung 14 und einer damit beispielsweise integral augestalteten und eine Brennkammer 16 an einer Seite axial - bezogen auf eine Längsmittenachse L des Brennkammergehäuses 12 - begrenzenden Bodenwandung 18. Mit der Bodenwandung integral ausgestaltet kann ein im Wesentlichen ebenfalls ringförmig vorgesehener-Verbrennungslufteintrittsstutzen 20 sein, so dass in der dann im Wesentlichen ringförmigen Bodenwandung 18 ein Verbrennungsluftzuführbereich 22 gebildet ist, in welchen die von einem nur schematisch angedeuteten Verbrennungsluftgebläse 24 herangeförderte und durch ein Pfeil B angedeutete Verbrennungsluft strömen kann. In dem Verbrennungslufteintrittsstutzen 20, welcher im Wesentlichen auch eine Innenwandung des Brennkammergehäuses 12 bereitstellt, so dass eine im Wesentlichen ringförmige Brennkammer 16 gebildet ist, sind in Umfangsrichtung verteilt mehrere Verbrennungslufteintrittsöffnungen 26 gebildet, so dass die durch das Verbrennungsluftgebläse 24 herangeförderte Verbrennungsluft P zunächst in Richtung der Längsachse L auf die Bodenwandung 18 zu strömt, durch den Verbrennungsluftzuführbereich 22 hindurch in den Verbrennungslufteintrittsstutzen 20 gelangt und durch die Verbrennungslufteintrittsöffnungen 26 dann im Wesentlichen nach radial außen strömt und somit in die Brennkammer 16 gelangt.

An einer Innenseite 28 der Außenwandung 14 des Brennkammergehäuses 12 ist ein poröses Verdampfermedium 30 vorgesehen. Dieses poröse Verdampfermedium 30 ist vorzugsweise so ausgebildet, dass es die gesamte Innenseite 28 abdeckt. Über eine nicht dargestellte Brennstoffleitung wird flüssiger Brennstoff von außen durch die Außenwandung 14 hindurch in das poröse Verdampfermedium 30 eingespeist, so dass es sich unter Kapillarförderwirkung darin verteilt und an der zur Brennkammer 16 hin liegenden Oberfläche des porösen Verdampfermediums 16 dann abdampft. Auf diese Art und Weise wird in Verbindung mit der in die Brennkammer 16 ebenfalls eingeleiteten Verbrennungsluft P ein verbrennungsfähiges bzw. zündfähiges Luft/Brennstoff-Gemisch erzeugt. Über ein in der Figur nicht erkennbares Glühzündorgan oder dergleichen kann die Zündung initiiert werden, so dass dann bei erfolgter Zündung die Verbrennungsabgase aus dem von der Bodenwandung 18 axial entfernten und offenen Endbereich der Brennkammer 16 austreten und in ein in der Richtung der Längsachse L langgestrecktes Flammrohr 32 eintreten und dort durch eine Flammblende 35 hindurchströmen.

Der weitere Aufbau eines Heizgeräts ist an sich bekannt und wird hier nicht detailliert erläutert. Es sei lediglich darauf hingewiesen, dass die aus dem Flammrohr 32 austretenden Verbrennungsprodukte in Kontakt mit einem Wärmetauscher treten, bevor sie nach außen bzw. in ein Abgasreinigungssystem abgegeben werden, um die transportierte Verbrennungswärme auf ein zu erwärmendes Medium übertragen zu können.

Man erkennt in der Figur weiter, dass in dem Brennkammergehäuse 12 ein ringscheibenartig ausgestaltetes Begrenzungselement 34 vorgesehen ist. Dieses ist im dargestellten Beispiel auf den Verbrennungslufteintrittsstutzen 20 aufgeschoben und liegt an einer daran gebildeten Schulter 36 an. Zur festen Halterung kann ein Sicherungsring vorgesehen sein. Auch ist eine entsprechend feste Passung zwischen dem Begrenzungselement 34 und dem Verbrennungslufteintrittsstutzen möglich. Das Begrenzungselement 34 ist so positioniert, dass es zur Bodenwandung 18 einen Abstand aufweist, so dass zwischen der Bodenwandung 18 und diesem Begrenzungselement 34 ein Zwischenraum 38 gebildet ist. Durch das Begrenzungelement 34 wird also die im Brennkammergehäuse 12 bereitgestellte Brennkammer 16 in zwei Bereiche unterteilt, nämlich zum einen den bereits angesprochenen Zwischenraum und zum anderen einen an der anderen Seite des Begrenzungselements 34 noch vorhandenen für die Verbrennung effektiv wirksamen Bereich 40.

Das Begrenzungselement 34 übernimmt bei der erfindungsgemäßen Brennkammeranordnung 10 eine Blendenfunktion, so dass durch die vorangehend angesprochene Aufteilung der gesamten Brennkammer 16 in den für die Verbrennung wirksamen Bereich 40 und den für eine Verbrennung nicht wirksamen Bereich bzw. Zwischenraum 38 ein Isolationsbereich zur Bodenwandung 18 hin geschaffen ist. In diesen Zwischenraum 38 wird nämlich allein auf Grund der Tatsache, dass im Wesentlichen keine Verbrennungsluft in diesen Bereich gelangen wird, keine Verbrennung stattfinden.

Die Folge der vorangehend beschriebenen Aufteilung der Brennkammer 16 in einen zur Verbrennung effektiven Bereich 40 und den Zwischenraum 38 ist, dass ein Wärmeübertrag auf den in der Strichlinie S eingefassten und durch die heranströmende Verbrennungsluft P vergleichsweise stark gekühlten Bereich des Brennkammergehäuses 12, insbesondere den Bereich der Bodenwandung 18, vermindert ist. Da somit in dem dem Bodenbereich bzw. der Bodenwandung 18 nahen Bereich der Brennkammer 16 eine Beeinträchtigung der Verbrennung bzw. der Temperaturverteilung durch eine sehr starke Kühlung nicht gegeben ist, kann in demjenigen Bereich, in dem die Verbrennung abläuft, nämlich dem Bereich 40 der Brennkammer 16 eine deutlich gleichmäßigere Temperaturverteilung erlangt werden. Diese gleichmäßige Temperaturverteilung erhöht die Verbrennungseffizienz und vermindert die im Laufe der Betriebslebensdauer einer derartigen Brennkammeranordnung 10 auftretenden Ablagerungen.

Man erkennt in der Figur weiter, dass zwischen dem Außenumfangsbereich des Begrenzungselements 34 und der Außenwandung 14 des Brennkammergehäuses 12 bzw. dem porösen Verdampfermedium 30 zumindest in einigen Umfangsbereichen ein Abstand gebildet ist, der so dimensioniert ist, dass weiterhin in dem Zwischenraum 38 keine für eine Verbrennung nutzbaren Bedingungen geschaffen werden, dass gleichwohl jedoch geringe Mengen erwärmten gasartigen Mediums, also Verbrennungsabgase, in diesen Zwischraum 38 eintreten können. Es kann auf die Art und Weise die Temperaturabstufung von dem für die Verbrennung wirksamen Bereich 40 über den Zwischenraum 38 zur Bodenwandung 18 hin vergleichmäßigt werden, so dass der Wärmestrom weiter reduziert werden kann.

Mit der erfindungsgemäßen Brennkammeranordnung 10 bzw. einer diese aufweisenden Heizeinrichtung wird durch die verminderte Wärmeabgabe und die damit einhergehende Vergleichmäßigung des Temperaturniveaus in der Brennkammer 16 bzw. dem zur Verbrennung wirksamen Bereich 40 derselben auf Grund der geringeren Ablagerungserzeugung die Erhöhung der gesamten Betriebslebensdauer bei hohem Verbrennungswirkungsgrad ermöglicht. Es ist selbstverständlich, dass insbesondere für das Begrenzungselement geeignetes Aufbaumaterial eingesetzt werden kann, wie z.B. ein vergleichsweise gut thermisch isolierendes Material. Es könnte daran gedacht werden, hier ein keramikbauteil einzusetzen. Aus Gründen der einfacheren Fertigung und aus Kostengründen ist es jedoch auch selbstverständlich möglich, ein Metallelement hier zum Einsatz zu bringen. Weiterhin ist es selbstverständlich, dass bei entsprechender Ausgestaltung dieses Begrenzungselement 34 auch an der Außenwandung 14 des Brennkammergehäuses 12 getragen sein könnte oder, beispielsweise über Abstandshalter oder dergleichen, an der Bodenwandung 18 abgestützt sein könnte. Weiterhin ist es selbstverständlich, dass die Außenwandung 14 nicht notwendigerweise integral mit der Bodenwandung 18 ausgebildet sein muss und diese nicht notwendigerweise integral mit dem Verbrennungslufteintrittsstutzen 20 ausgebildet sein muss.

## Patentansprüche

1. Brennkammeranordnung, insbesondere für ein Fahrzeugheizgerät, umfassend ein Brennkammergehäuse (12) mit einer Außenwandung (14) und einer Bodenwandung (18), wobei in der Bodenwandung (18) ein Verbrennungsluftzuführbereich (22) zum Zuführen von Verbrennungsluft (P) in eine in dem Brennkammergehäuse (12) gebildete Brennkammer (16) vorgesehen ist, wobei in dem Brennkammergehäuse (12) ein Begrenzungselement (34) vorgesehen ist, das einen zur Verbrennung wirksamen Bereich (40) der Brennkammer (12) in Abstand zur Bodenwandung (18) begrenzt,
**dadurch gekennzeichnet, dass** an einer der Brennkammer (16) zugewandten Seite (28) der Außenwandung (14) des Brennkammergehäuses (12) ein poröses Verdampfermedium (30) vorgesehen ist.

2. Brennkammeranordnung nach Anspruch 1,
**dadurch gekennzeichnet, dass** zwischen dem Begrenzungselement (34) und der Bodenwandung (18) ein Zwischenraum (38) vorgesehen ist.

3. Brennkammeranordnung nach Anspruch 2,
**dadurch gekennzeichnet, dass** der Zwischenraum (38) in Verbindung mit dem zur Verbrennung wirksamen Bereich (40) der Brennkammer (16) steht.

4. Brennkammeranordnung nach einem der Ansprüche 1 bis 3,
**dadurch gekennzeichnet, dass** von der Bodenwandung (18) ein Verbrennungslufteintrittsabschnitt (20) ausgeht und dass das Begrenzungselement (34) an dem Verbrennungslufteintrittsabschnitt (20) getragen ist.

5. Brennkammeranordnung nach Anspruch 2,
**dadurch gekennzeichnet, dass** zwischen einem Außenumfangsbereich des Begrenzungselements (34) und der Außenwandung (12) des Brennkammergehäuses (12) wenigstens bereichsweise ein Abstand vorgesehen ist.

6. Brennkammeranordnung nach Anspruch 5,
**dadurch gekennzeichnet, dass** zwischen einem Außenumfangsbereich des Begrenzungselements (34) und dem porösen Verdampfermedium (30) wenigstens bereichsweise ein Abstand vorgesehen ist.

7. Heizgerät, insbesondere Fahrzeugheizgerät, umfassend eine Brennkammeranordnung (10) nach einem der vorangehenden Ansprüche und ein Verbrennungsluftgebläse (24), welches Verbrennungsluft (P) in Richtung auf die Bodenwandung (18) des Brennkammergehäuses (12) zu und durch den Verbrennungslufteintrittsbereich (22) desselben hindurch in die Brennkammer (16) fördert.

## Claims

1. A combustion chamber arrangement, in particular for a vehicle heating device, comprising a combustion chamber housing (12) with an outer wall (14) and a bottom wall (18) with a combustion air supply section (22) for supplying combustion air (P) to a combustion chamber (16) formed inside the combustion chamber housing (12) provided in the bottom wall (18), a limiting element (34) being provided inside said combustion chamber housing (12) limiting a section (40) of said combustion chamber (12) which is effective for burning at a distance from the bottom wall (18), **characterized by** a porous evaporator medium (30) being provided at a side (28) of the outer wall (14) of said combustion chamber housing (12) facing the combustion chamber (16).

2. A combustion chamber arrangement according to claim 1, **characterized by** an interspace (38) being provided between said limiting element (34) and the bottom wall (18).

3. A combustion chamber arrangement according to claim 2, **characterized by** said interspace (38) being in communication with the section (40) of the combustion chamber (16) which is effective for burning.

4. A combustion chamber arrangement according to one of claims 1 to 3, **characterized by** a combustion air entry section (20) extending from the bottom wall (18) and by the limiting element (34) being carried at the combustion air entry section (20).

5. A combustion chamber arrangement according to claim 2, **characterized by** a distance being provided at least partly between an outer circumferential section of said limiting element (34) and the outer wall (12) of said combustion chamber housing (12).

6. A combustion chamber arrangement according to claim 5, **characterized by** a distance being provided at least partly between an outer circumferential section of the limiting element (34) and the porous evaporator medium (30).

7. A heating device, in particular a vehicle heating device, comprising a combustion chamber arrangement (10) according to one of the preceding claims and a combustion air blower (24), conveying combustion air (P) in the direction of the bottom wall (18) of the combustion chamber housing (12) towards and through the combustion air entry section (22) of the latter into the combustion chamber (16).

## Revendications

1. Un arrangement de chambre de combustion, en particulier pour un dispositif de chauffage d'un véhicule, comprenant un boîtier de chambre de combustion (12) avec un paroi externe (14) et un paroi de fond (18), une section d'alimentation en air de combustion (22) pour conduire de l'air de combustion (P) à une chambre de combustion (16) prévue au sein du boîtier de chambre de combustion (12) étant prévue dans le paroi de fond, un élément de limitation (34) étant prévu dans le boîtier de chambre de combustion (12) limitant une section (40), efficace pour la combustion, de la chambre de combustion (12) à distance du paroi de fond (18), **caractérisé par** un médium d'évaporateur poreux (30) étant prévu à un côté (28) du paroi externe (14) du boîtier de chambre de combustion (12) tourné vers la chambre de combustion (16).

2. Un arrangement de chambre de combustion selon la revendication 1, **caractérisé par** un interstice (38) étant prévu entre l'élément de limitation (34) et le paroi de fond (18).

3. Un arrangement de chambre de combustion selon la revendication 2, **caractérisé par** ledit interstice (38) étant en communication avec la section (40) efficace pour la combustion de la chambre de combustion (16).

4. Un arrangement de chambre de combustion selon une des revendications 1 à 3,
**caractérisé par** une section d'entrée d'air de combustion (20) s'étendant du paroi de fond (18) et par l'élément de limitation (34) étant supporté à la section d'entrée d'air de combustion (20).

5. Un arrangement de chambre de combustion selon la revendication 2, **caractérisé par** un écart étant prévu au moins partiellement entre une section circonférentielle extérieure d l'élément de limitation (34) et le paroi externe (12) du boîtier de chambre de combustion (12).

6. Un arrangement de chambre de combustion selon la revendication 5, **caractérisé par** un écart étant prévu au moins partiellement entre une section circonférentielle extérieure d l'élément de limitation (34) et le médium d'évaporation poreux (30).

7. Un dispositif de chauffage, en particulier un dispositif de chauffage pour un véhicule, comprenant un arrangement de chambre de combustion (10) selon une des revendications précédentes, et une soufflerie d'air de combustion (24) transportant de l'air de combustion (P) dans la direction du paroi de fond (18) du boîtier de chambre de combustion (12) envers et à travers de la section d'entrée d'air de combustion (22) du dernier dans la chambre de combustion (16).
